# EUROPÄISCHE PATENTSCHRIFT

(11) **EP 1 317 979 B1**
(45) Veröffentlichungstag und Bekanntmachung des Hinweises auf die Patenterteilung: **14.02.2007**
(21) Anmeldenummer: 02027025.2
(22) Anmeldetag: 03.12.2002
(51) Int. Cl.: B22D 11/057, B21D 26/08

(54) **Verfahren zur Sprengkalibrieren einer Kokille**
Method for calibrating a casting mould by explosive reforming
Méthode pour la calibration d'un moule de coulée par formage par explosion

(30) Priorität: 07.12.2001 DE 10160134
(43) Veröffentlichungstag der Anmeldung: 11.06.2003
(73) Patentinhaber: KM Europa Metal Aktiengesellschaft, D-49023 Osnabrück (DE)
(72) Erfinder: Hauri, Roland, 8907 Wettswil (CH)

(56) Entgegenhaltungen:
- EP-A- 0 023 034
- EP-A- 1 013 361
- GB-A- 1 449 868
- GB-A- 1 461 744
- GB-A- 2 156 719

## Beschreibung

Die Erfindung betrifft ein Verfahren zur Sprengkalibrierung einer Kokille gemäß den Merkmalen im Oberbegriff des Patentanspruchs 1.

Zum Stand der Technik zählen gekühlte Blockkokillen, bei welchen in die Rohrwände parallel zur Längsachse eingebrachte Kühlkanäle vorgesehen sind, die mit einem Kühlmittel beaufschlagt werden können.

Des weiteren sind Rohrkokillen und auch Blockkokillen bekannt, die in den Kokillenwänden vertikale und/oder horizontale Kanäle besitzen, in die Temperaturmeßelemente eingesetzt werden können.

Durch den Verschleiß einer Kokille beim Gießen ist es erforderlich, diese nach einer bestimmten Einsatzzeit außer Betrieb zu nehmen und sie zu rekalibrieren. Zu diesem Zweck wird jede Kokille zunächst entchromt und dann ausgeschliffen. Anschließend wird in die Kokille ein Kalibrierdorn eingesetzt, der hinsichtlich seiner Außenabmessungen den Innenabmessungen einer neuen Kokille entspricht. Nach dem Einsetzen des Kalibrierdorns werden die Stirnseiten der Kokille mit Platten dicht verschlossen.

Danach wird die Außenfläche der Kokille mit einem geeigneten Sprengstoff belegt und dieser in einem mit einem flüssigen Medium gefüllten Behälter zur Explosion gebracht. Durch die bei der Explosion frei werdende Sprengenergie einerseits und den Gegendruck des flüssigen Mediums andererseits wird die Innenwand der Kokille an den Kalibrierdorn gepreßt. Die Kokille erhält auf diese Weise wieder die erforderliche, für ihren Einsatz im Gießbetrieb exakte Innenkontur.

Bei diesem Verfahren ist es aber durch den Verschleiß der Kokille beim Gießen und durch das Ausschleifen nach der Entchromung nicht zu vermeiden, daß Material abgetragen wird und demzufolge die Wanddicke der Kokille bei einer Reparatur reduziert und folglich die Außendimensionen verringert werden.

Um die Bohrungen in der Kokille, seien sie nun als Kühlkanäle oder als Aufnahmen für Temperaturmeßelemente gedacht, bei der Sprengkalibrierung nicht unzulässig zu verformen, werden vorab in die Bohrungen Füllstücke, vorzugsweise aus Edelstahl, eingebracht, die exakt an die Bohrungen angepaßt sind. Sowohl die Herstellung dieser Füllstücke als auch ihre Montage in die Bohrungen sowie ihre Demontage sind mit einem vergleichsweise hohen Zeit- und Fertigungsaufwand verbunden.

Der Erfindung liegt - ausgehend vom Stand der Technik - die Aufgabe zugrunde, ein Verfahren zur Sprengkalibrierung von Kokillen, insbesondere in Form von Rohr- oder Blockkokillen, zu schaffen, das einfacher beherrschbar und mit einem geringeren Aufwand verbunden ist.

Diese Aufgabe wird mit den im kennzeichnenden Teil des Patentanspruchs 1 angegebenen Merkmalen gelöst.

Die Erfindung beruht auf zwei Maßnahmen, die sich kombinativ ergänzen. Eine Maßnahme ist die Verstärkung der Endbereiche der Kokille vor der Sprengkalibrierung. Dies erfolgt insbesondere durch eine Auftragsschweißung, so daß die Wanddickenverluste durch das Gießen ausgeglichen werden. Um die Bohrungen in der Kokillenwand beim Sprengkalibrieren nicht in unzulässiger Weise zu verformen, werden sie jetzt vor dem Sprengkalibrieren mit einem fließfähigen Material ausgefüllt und endseitig dicht verschlossen. Durch die Verwendung eines fließfähigen Materials kann auf vergleichsweise einfacher Basis auch unterschiedlichen Querschnitten der Bohrungen Rechnung getragen werden. Gezielt auf die Querschnitte der Bohrungen abgestellte Füllstücke sind nicht mehr erforderlich. Der hierfür erforderliche kosten- und zeitintensive Aufwand entfällt vollkommen.

Die Vorteile der Erfindung machen sich insbesondere dann bemerkbar, wenn es sich bei einer Kokille um eine Rohr- oder Blockkokille aus Kupfer oder einer Kupferlegierung handelt.

Die Bohrungen können nach Patentanspruch 2 mit einem inkompressiblen Material, wie z.B. Wasser, ausgefüllt werden.

Denkbar ist es aber auch, daß die Bohrungen entsprechend Patentanspruch 3 mit einem Schüttgut ausgefüllt werden. Hierbei steht die Kompressibilität des Schüttguts im Zusammenhang mit dessen Porenvolumen. Je höher die Verdichtung des Schüttguts und je feiner die Körnung ist, desto geringer ist das Porenvolumen des Schüttguts und desto höher die Festigkeit.

Eine weitere Ausführungsform des erfindungsgemäßen Verfahrens besteht darin, daß nach Patentanspruch 4 die Bohrungen mit einer Mischung aus einem inkompressiblen Material und einem Schüttgut ausgefüllt werden.

Wenn gemäß den Merkmalen des Patentanspruchs 5 die Bohrungen über die gesamte Länge der Rohrwand in ihre Stirnseiten mündend hergestellt werden, erleichtert dies die Herstellung der Bohrungen und damit auch die Fertigung bzw. Rekalibrierung einer Kokille.

Die Bohrungen werden nach Patentanspruch 6 bevorzugt mit einem runden Querschnitt hergestellt.

Die Erfindung ist nachfolgend anhand eines in den Zeichnungen dargestellten Ausführungsbeispiels näher erläutert. Es zeigen:
- Figur 1: in perspektivischer Darstellung den oberen Abschnitt einer Rohrkokille und
- Figur 2: die Rohrkokille der Figur 1 in einer geänderten perspektivischen Darstellung, teilweise im Schnitt.

Die in den Figuren 1 und 2 veranschaulichte Rohrkokille 1 weist einen Doppel-Tförmig konfigurierten Querschnitt auf.

Sie besitzt eine Rohrwand 2 mit über den Umfang gleichbleibender Dicke D. Folglich ist die durch die Innenwand 3 der Rohrkokille 1 vorgegebene Gießform auch an der Außenfläche 4 verwirklicht.

In Längsrichtung LR der Rohrkokille 1 verlaufen Bohrungen 5 in der Rohrwand 2. Die Bohrungen 5 erstrecken sich im Abstand parallel zueinander und treten aus den Stirnseiten 6, 7 der Rohrwand 2 aus. Sie besitzen einen kreisrunden Querschnitt.

### Bezugszeichenaufstellung:

- 1 -: Kokille
- 2 -: Kokillenwand
- 3 -: Innenseite von 1
- 4 -: Außenfläche von 1
- 5 -: Bohrungen in 2
- 6 -: Stirnseite von 2
- 7 -: Stirnseite von 2

- D -: Dicke von 2

## Patentansprüche

1. Verfahren zur Sprengkalibrierung einer Kokille (1), insbesondere in Form einer Rohr- oder Blockkokille, mit in der Kokillenwand (2) vorgesehenen Bohrungen (5), bei welchem die Bohrungen (5) verfüllt, danach in die Kokille (1) ein Kalibrierdom eingesetzt und die Außenfläche (4) der Kokille (1) mit einem Sprengstoff belegt werden, worauf der Sprengstoff gezündet und dadurch die Innenseite (3) der Kokillenwand (2) an den Kalibrierdom gepreßt wird, **dadurch gekennzeichnet, daß** die Kokille (1) vor der Sprengkalibrierung mindestens in ihren Endbereichen durch eine Auftragsschweißung in der Wanddicke verstärkt, dann die Bohrungen (5) mit einem fließfähigen Material ausgefüllt und endseitig dicht verschlossen werden, worauf die Sprengkalibrierung durchgeführt wird und anschließend die Endbereiche auf Neumaß bearbeitet werden.

2. Verfahren nach Patentanspruch 1, **dadurch gekennzeichnet, daß** die Bohrungen (5) mit einem inkompressiblen Material ausgefüllt werden.

3. Verfahren nach Patentanspruch 1, **dadurch gekennzeichnet, daß** die Bohrungen (5) mit einem Schüttgut ausgefüllt werden.

4. Verfahren nach Patentanspruch 1, **dadurch gekennzeichnet, daß** die Bohrungen (5) mit einer Mischung aus einem inkompressiblen Material und einem Schüttgut ausgefüllt werden.

5. Verfahren nach einem der Patentansprüche 1 bis 4, **dadurch gekennzeichnet, daß** die Bohrungen (5) über die gesamte Länge der Kokillenwand (2) in ihre Stirnseiten (6, 7) mündend hergestellt werden.

6. Verfahren nach einem der Patentansprüche 1 bis 5, **dadurch gekennzeichnet, daß** die Bohrungen (5) mit einem runden Querschnitt hergestellt werden.

## Claims

1. Method for the blasting calibration of a mould (1), in particular in the form of a tubular or ingot mould, with bores (5) provided in the mould wall (2), in which the bores (5) are filled, thereafter a calibrating mandrel is inserted in the mould (1) and the outer face (4) of the mould (1) is covered with an explosive material, whereupon the explosive material is ignited and the inside (3) of the mould wall (2) is thereby pressed against the calibrating mandrel, **characterised in that** the mould (1) Is reinforced before the explosive calibration at least at its end regions by build-up welding in the wall thickness, the bores (5) are then filled with a flowable material and tightly sealed at the ends, whereupon the explosive calibration is carried out and the end regions are then reprocessed to a new dimension.

2. Method according to claim 1, **characterised in that** the bores (5) are filled with an incompressible material.

3. Method according to claim 1, **characterised in that** the bores (5) are filled with a bulk material.

4. Method according to claim 1, **characterised in that** the bores (5) are filled with a mixture of an incompressible material and a bulk material.

5. Method according to any one of claims 1 to 4, **characterised in that** the bores (5) are produced over the entire length of the mould wall (2) opening out at its end faces (6, 7).

6. Method according to any one of claims 1 to 5, **characterised in that** the bores (5) are produced with a round cross section.

## Revendications

1. Procédé de calibrage par explosion d'un moule de coulée (1), en particulier d'un moule de coulée tubulaire ou lingotière, comprenant des perçages (5) dans la paroi du moule de coulée (2), selon lequel on remplit les perçages (5), puis on introduit dans le moule de coulée (1) un mandrin de calibrage, on garnit la surface extérieure (4) du moule de coulée (1) d'un explosif, qui est ensuite allumé et la face intérieure (3) de la paroi du moule de coulée (2) est pressée contre le mandrin de calibrage,
**caractérisé en ce que**
le moule de coulée (1), avant le calibrage par explosion, est renforcé au moins dans ses zones d'extrémité par un soudage d'apport dans l'épaisseur de paroi, puis les perçages (5) sont remplis d'un matériau fluide et fermés hermétiquement aux extrémités, le calibrage par explosion étant ensuite effectué et les zones d'extrémité usinées aux nouvelles dimensions.

2. Procédé selon la revendication 1,
**caractérisé en ce que**
les perçages (5) sont remplis d'un matériau incompressible.

3. Procédé selon la revendication 1,
**caractérisé en ce que**
les perçages (5) sont remplis de matériaux en vrac.

4. Procédé selon la revendication 1,
**caractérisé en ce que**
les perçages (1) sont remplis d'un mélange d'un matériau incompressible et de matériaux en vrac.

5. Procédé selon l'une des revendications 1 à 4,
**caractérisé en ce que**
les perçages (5) sont réalisés sur toute la longueur de la paroi du moule de coulée (2) de manière à déboucher dans ses faces frontales (6, 7).

6. Procédé selon l'une des revendications 1 à 5,
**caractérisé par**
des perçages (5) de section transversale ronde.
